# FASCICULE DE BREVET EUROPEEN

(11) **EP 1 286 416 B1**
(45) Date de publication et mention de la délivrance du brevet: **16.12.2009**
(21) Numéro de dépôt: 02291958.3
(22) Date de dépôt: 02.08.2002
(51) Int. Cl.: H01Q 3/26, H01Q 3/38, H01Q 21/00, H01Q 21/06, H01P 1/12, H01P 1/185, H01Q 9/16

(54) **Fermeture et déphasage d'une antenne**
Schliessen und Phasenverschieben einer Antenne
Antenna closing and phase-shifting

(30) Priorité: 10.08.2001 FR 0110742
(43) Date de publication de la demande: 26.02.2003
(73) Titulaire: Thales, 75008 Paris (FR)
(72) Inventeur: Delarue, Xavier, Thales Intellectual Property, 94117 Arcueil Cedex (FR); Guener, Richard, Thales Intellectual Property, 94117 Arcueil Cedex (FR)
(74) Mandataire: Lucas, Laurent Jacques

(56) Documents cités:
- US-A- 3 803 621
- US-A- 4 857 936
- MOORE M T ET AL: "MICROWAVE IC CONTROL COMPONENTS FOR PHASED-ARRAY ANTENNAS" ELECTRONICS AND COMMUNICATION ENGINEERING JOURNAL, INSTITUTION OF ELECTRICAL ENGINEERS, LONDON, GB, vol. 4, no. 3, 1 juin 1992 (1992-06-01), pages 123-130, XP000307316 ISSN: 0954-0695
- MAKOTO MATSUNAGA ET AL: "SWITCHED BRANCH LINE PIN DIODE PHASE SHIFTER" ELECTRONICS & COMMUNICATIONS IN JAPAN, PART II - ELECTRONICS, SCRIPTA TECHNICA. NEW YORK, US, vol. 76, no. 9, 1 septembre 1993 (1993-09-01), pages 11-20, XP000447922 ISSN: 8756-663X

## Description

La présente invention concerne un procédé de fermeture d'une antenne à balayage électronique, un procédé de réglage d'une telle antenne ainsi qu'un déphaseur associé à un élément rayonnant. Elle s'applique par exemple pour le réglage d'antennes actives à balayage électronique, notamment pour le réglage de ses modules d'émission et de réception.

Les radars modernes multifonctions, devant notamment réaliser à la fois une fonction poursuite multi-cibles et une fonction veille, comportent une antenne à balayage électronique capable d'effectuer un balayage en site et en gisement. Les antennes à balayage électronique sont couramment constituées d'un ensemble d'éléments rayonnant émettant une onde hyperfréquence dont la phase est électroniquement commandable, indépendamment pour chaque élément ou groupe d'éléments, en vue d'obtenir un faisceau d'antenne balayant l'espace. A cet effet, le plan d'une telle antenne est tapissé de déphaseurs, un déphaseur étant associé à un élément rayonnant. Une antenne dont le faisceau est capable de balayer l'espace selon deux directions nécessite un grand nombre d'éléments rayonnants. La plupart du temps, pour des raisons de coût, ce sont des déphaseurs à diodes qui sont utilisés.

Une antenne active comporte par ailleurs les sources d'émission, plus particulièrement des amplificateurs de puissance destinés à l'amplification d'un signal hyperfréquence fourni par un oscillateur local. Un amplificateur élémentaire peut être associé à un ou plusieurs déphaseurs. En fait, il s'agit par exemple d'un module comportant à la fois la fonction d'émission, amplification d'un signal hyperfréquence, et la fonction de réception. Etant donné que le faisceau d'antenne est fonction des déphasages appliqués sur les signaux des éléments rayonnant, la phase à l'origine de chacun des modules d'émission est importante. Il est en effet nécessaire que les modules d'émission émettent avec la même phase pour des raisons d'optimisation des diagrammes d'antennes. Pour un fabricant d'antenne, une solution a priori simple consiste à s'approvisionner en modules de phases identiques pour équiper une même antenne. Cependant, une telle solution est coûteuse, car leurs phases sont dispersées de fabrication. Si on considère par exemple une antenne où les éléments rayonnant et leurs déphaseurs associés sont regroupés en lignes, avec un module d'émission et de réception par ligne, une telle architecture peut nécessiter en effet plusieurs dizaines de modules. Enfin, non seulement les modules d'émission ont des phases initiales dispersées, mais il en est de même pour les déphaseurs, dont le nombre dans l'antenne est très important.

Une solution économique consiste donc à utiliser des modules et des déphaseurs à phases initiales dispersées, donc moins chers, et à effectuer un réglage ou étalonnage des phases en sortie des déphaseurs, une fois l'antenne équipée. Des méthodes classiques utilisent un signal d'étalonnage circulant dans chacun des modules d'émission. Les paramètres de ce dernier sont alors réglés de façon à obtenir une phase déterminée en fonction du signal d'étalonnage. Ces méthodes présentent plusieurs inconvénients. Un premier inconvénient est que la fonction d'étalonnage peut être perturbée par l'environnement extérieur, notamment en cas de brouillage. Un deuxième inconvénient réside dans le fait que le signal d'étalonnage émis par une antenne peut constituer un signal de relativement forte puissance susceptible d'être détecté, et donc gênant dans un contexte de discrétion.

Les solutions consistant à mesurer l'environnement ou à recommencer les mesures d'étalonnage tant qu'on obtient des mesures brouillées montrent vite leurs limites dans un environnement de brouillage sévère ou en présence de plusieurs radars, comme par exemple sur un navire. Par ailleurs, l'exigence de discrétion ne peut facilement être remplie dans l'espace, un type de solutions consiste à privilégier une direction azimutale pour l'émission des signaux d'étalonnage. Cette dernière méthode a également ses limites et impose des contraintes de système sur le radar.

Un but de l'invention est notamment de palier les inconvénients précités. A cet effet, l'invention a pour objet un procédé de fermeture d'une antenne à balayage électronique comportant des éléments rayonnant reliés chacun en amont à un déphaseur hyperfréquence. Le déphaseur comportant des cellules de déphasage à commutateurs en cascade, la dernière cellule étant composée de deux branches débouchant chacune sur l'élément rayonnant et comportant au moins un commutateur, la fermeture de l'antenne est obtenue en commandant les commutateurs de la cellule à l'état passant.

Avantageusement, le degré d'isolation de la fermeture est renforcé du fait que l'avant dernière cellule étant composée de deux branches comportant chacune au moins un commutateur et se rejoignant en entrée de la dernière branche, les commutateurs des deux branches sont commandées à l'état passant.

Avantageusement, pour permettre le contrôle de la phase d'un signal réfléchi par l'avant dernière cellule de déphasage, cette dernière comporte deux commutateurs D6, D7 séparée d'une distance égale à λ/4 où λ est la longueur d'onde moyenne des signaux émis par l'antenne, le commutateur D6 la plus en amont étant commandée à l'état passant alors que le commutateur D7 située en aval est commandée à l'état bloqué de façon à créer un déphasage égal à π par rapport à l'état bloqué du commutateur D6.

L'invention a également pour objet un procédé de réglage d'une antenne à balayage électronique selon la revendication 8 et un déphaseur hyperfréquence comportant des cellules de déphasage à diodes, en cascade, selon la revendication 10.

L'invention a pour principaux avantages qu'elle permet un réglage fiable et discret d'une antenne à balayage électronique, qu'elle est simple à mettre en oeuvre et qu'elle est économique.

D'autres caractéristiques et avantages de l'invention apparaîtront à l'aide de la description qui suit faite en regard de dessins annexés qui représentent :
- la figure 1, un exemple d'architecture d'une antenne à balayage électronique ;
- la figure 2, un schéma montrant le principe de fonctionnement d'un déphaseur à diodes selon l'invention ;
- la figure 3, un exemple de réalisation du déphaseur précité.

La figure 1 illustre un exemple d'architecture d'une antenne à balayage électronique. Cette antenne comporte N groupes d'éléments rayonnant 1, chaque élément rayonnant étant associé à un déphaseur 2 situé en amont. Un élément rayonnant, placé en sortie de son déphaseur, est par exemple un dipôle. Les éléments rayonnant et leurs déphaseurs sont par exemple groupés en lignes ou en colonnes. A titre d'exemple, on considèrera N lignes. Chaque ligne est reliée à un module d'émission et de réception 3. Un signal hyperfréquence bas niveau f₀ attaque les modules 3 qui amplifient ce signal pour fournir à chaque groupe de déphaseurs 2 un signal amplifié. Ce dernier se répartit dans chacun des déphaseurs par une arborescence de lignes hyperfréquence 4, en forme de chandelier par exemple, l'important étant que le signal soit distribué de manière équiphase sur les déphaseurs. Par ailleurs, si un groupe comporte m déphaseur et que le signal possède une puissance P, la puissance reçue par un déphaseur est P/m. Ces lignes hyperfréquence sont par exemple du type triplaque. Elles sont par exemples reliées à un module d'émission et de réception 3 par un diviseur 5, par exemple un anneau hybride, de sorte qu'une première entrée/sortie soit reliée par une ligne hyperfréquence au module 3. Une autre sortie est reliée à un premier combineur 6.

La sortie de la voie de réception de chaque module 3 est reliée à un diviseur 7 dont une sortie est reliée à un deuxième combineur 8 et l'autre sortie est reliée à un troisième combineur 9. Classiquement, la sortie du troisième combineur 9 constitue la voie somme et les sorties des premier et deuxième combineurs 6, 8 constituent les voies différences, en élévation et en azimut, notamment pour des mesures d'écartométrie.

Un signal d'étalonnage f_{E} est envoyé par un coupleur 10 sur chacun des groupes de déphaseurs 2. Ce signal d'étalonnage possède une phase de référence ϕ₀.

La figure 2 illustre par un schéma de principe un déphaseur à diodes 2 selon l'invention. Ce déphaseur comporte quatre cellules de déphasage à diodes 21, 22, 23, 24. La fonction de déphasage est réalisée de façon quantifiée par ces cellules. Chaque cellule correspond à un poids de déphasage donné. Ainsi, les première, deuxième, troisième et quatrième cellules 21, 22, 23, 24 opèrent par exemple respectivement un déphasage de π/8, π/4, π/2 ou π selon l'état de leurs bits de commande. Le signal hyperfréquence arrive par une entrée E avant de passer successivement dans la première 21, deuxième 22, troisième 23 et quatrième cellule 24. En sortie de cette dernière, le signal déphasé attaque l'élément rayonnant 1, par exemple un dipôle.

L'invention effectue une utilisation particulière de ce déphaseur à diodes en exploitant avantageusement certaines de ses propriétés.

La première cellule 21, cellule du bit π/8, est par exemple composée classiquement de deux bouts de lignes hyperfréquence de longueur λ/4, encore appelés « stub » dans la littérature anglo-saxonne. Cette cellule agit par perturbation. Par la suite, λ correspond à la longueur d'onde moyenne, c'est-à-dire à la fréquence au centre de la bande de fonctionnement. La deuxième cellule 22, cellule de bit π/4, est par exemple aussi composée de « stubs ». D'autres formes de cellules sont envisageables. En ce qui concerne les deux dernières cellules de déphasage 23, 24, avant l'élément rayonnant 1, leurs constructions sont telles que définies par la suite.

L'avant dernière cellule de déphasage 23, cellule de bit π/2, agit par différence de trajet. A cet effet, elle est composée de deux branches 231, 232 qui se rejoignent à sa sortie. Les deux branches ont des longueurs différentes, la deuxième branche ayant une longueur supérieure de λ/4 par rapport à la première 231. La première branche est une ligne hyperfréquence comportant une diode D8. La deuxième branche est une ligne hyperfréquence comportant deux diodes D6, D7. La distance entre ces deux diodes est de λ/4. La dernière cellule 24, cellule de bit π associée au dipôle 1, agit par retournement du champ électromagnétique. Elle comporte deux branches 241, 242 débouchant chacune sur une branche du dipôle. La première branche 241 comporte une diode D10 et la deuxième branche comporte une diode D9. Ainsi, l'utilisation d'un tel déphaseur lors du fonctionnement de l'antenne consiste à rendre l'une des branches de la cellule π/2 passante et l'autre bloquante. Cela revient notamment à piloter les diodes D6, D7, D8 de la cellule de bit π/2 de façon à diriger le signal hyperfréquence dans une branche ou dans l'autre, c'est-à-dire à bloquer la diode D8 quand les diodes D6 et D7 conduisent et réciproquement. De même, pour la cellule 24 de bit π, on bloque la diode D9 quand la diode D10 conduit pour obtenir le vecteur champ dans un sens et on commute le champ en opposition de phase quand on inverse les commandes des diodes, d'où le déphasage de π.

En phase de réglage, une utilisation selon l'invention du déphaseur présenté par la figure 2 permet avantageusement d'effectuer au moins deux fonctions. Une première fonction réalise la fermeture de l'antenne. L'antenne est alors isolée de l'extérieur. En particulier, un signal d'étalonnage injecté dans le déphaseur est susceptible alors de se réfléchir vers la source ou vers un coupleur de calibration. La deuxième fonction protège ces circuits en assurant à un utilisateur la maîtrise du trajet du signal réfléchi, pour qu'il se dirige notamment ailleurs que vers la source ou le coupleur calibration où se situent des circuits fragiles tels que les limiteurs par exemple.

L'invention permet donc une fermeture de l'antenne. On a vu précédemment la nécessité qu'il peut y avoir de calibrer, régler ou étalonner des modules d'émission ou de réception, associés à un élément rayonnant et son déphaseur ou plus généralement à un groupe d'éléments rayonnants et leurs déphaseurs, par exemple constitués en lignes ou en colonnes. On a alors besoin de contrôler finement la phase et l'amplitude du signal émis. A cet effet, on injecte un signal d'étalonnage f_{E}. Ce signal est par exemple injecté, pour chaque groupe d'éléments rayonnants associé à un module d'émission / réception, en entrée x du circuit de type triplaque comportant les lignes d'alimentation 4 des déphaseurs. Cela permet notamment d'injecter un signal de réception ou de faire une transmission de puissance, les deux opérations étant temporellement décorrélées, et de recueillir un signal de mesure. En étalonnage à la réception, tout signal venant de l'extérieur peut brouiller le signal d'étalonnage. En étalonnage à l'émission, le radar rayonne ses fréquences qui sont donc susceptibles d'être repérées. L'invention permet de façon simple, d'isoler les circuits d'émission et de réception jusqu'aux déphaseurs compris, dans un sens et dans l'autre.

A cet effet, le déphaseur est utilisé d'une façon non conforme, en particulier en ce qui concerne ses deux dernières cellules 23, 24. Cette utilisation selon l'invention empêche un signal de passer. Pour la dernière cellule 24, de déphasage π, les deux diodes D9 et D10 sont commandées à l'état passant, ce qui ramène un circuit ouvert dans le dipôle 1 et en entrée de cette cellule 24. Des mesures expérimentales effectuées par la Déposante montrent qu'une isolation de 30 dB peut être obtenue entre le dipôle 1 et l'entrée de la dernière cellule 24. Pour l'avant dernière cellule 23, de déphasage π/2, les diodes D6, D7 et D8 sont commandées également à l'état passant, ce qui ramène un circuit ouvert en sortie de cette cellule 23. Des mesures expérimentales effectuées par la Déposante, ont montré qu'une isolation supplémentaire de 20dB pouvait être ainsi obtenue.

Un signal d'étalonnage injecté et qui entre dans un déphaseur va donc se réfléchir au niveau de l'avant dernière cellule 23. Une deuxième fonction apportée par l'invention est un déphasage en réflexion. A cet effet, elle porte sur la commande des cellules 21, 22, 23, c'est-à-dire sur la cellule 23 où commence la réflexion du signal d'étalonnage et les cellules 21, 22 qui la précèdent. La commande porte particulièrement sur la diode D6 d'une des branches 232 de l'avant dernière cellule, située la plus en amont. La deuxième diode de la branche, située en aval est la diode D7.

Entre les deux états, passant ou bloqué, de la diode D6 on obtient sur un signal injecté dans le déphaseur et réfléchi sur la diode D7 un déphasage de π. Par ailleurs, les deux premières cellules 21, 22, de déphasage π/8 et π/4 en trajet direct, offrent vis-à-vis d'un signal réfléchi dans le déphaseur un déphasage double ayant respectivement les valeurs π/4 et π/2. On dispose ainsi sur le signal réfléchi de l'équivalent d'un déphaseur à trois bits, de poids π/4, π/2 et π. Cela permet donc de contrôler le signal réfléchi de façon notamment à minimiser la puissance en retour dans la voie de mesure en réalisant par exemple :
- soit la focalisation en un point autre que la voie de mesure ;
- soit la réalisation d'une loi de brouillage, permettant la minimisation du signal en retour dans la voie de mesure ;
- soit la focalisation dans une voie différence chargée pour absorber le signal en retour.

La figure 3 présente, à titre d'exemple, un mode de réalisation possible d'un déphaseur selon l'invention correspondant au schéma de principe de la figure 2. Il est par exemple équipé de moyens de commandes qui permettent notamment d'appliquer les commandes précédemment décrites relativement au procédé de fermeture d'une antenne. Le déphaseur est par exemple réalisé sur une structure 32 de type à microrubant appelée encore microstrip. La figure 3 montre les circuits du déphaseur par une vue de dessus. Cette structure microstrip comporte par exemple le dipôle 1 formant l'élément rayonnant placé en sortie du déphaseur.

Le circuit comporte donc une ligne hyperfréquence 33 partant de l'entrée E du déphaseur jusqu'à l'avant dernière cellule composée de ses deux branches 231, 232. Ces dernières comportent chacune au moins une diode D6, D7, D8 et se rejoignent en sortie de cellule. L'une des deux branches 232 comporte deux diodes successives D6, D7 séparée d'une distance égale à λ/4 où λ est la longueur d'onde moyenne des signaux émis par l'antenne. Cette différence de trajet de λ/4 entre les deux branches 231, 232 permet de créer un déphasage de π/2 selon que l'on passe par l'une ou l'autre des deux branches et permet par ailleurs de créer un déphasage de π pour le signal réfléchi, du fait notamment que les diodes D6 et D8 sont à égale distance du point de séparation A des deux branches.

La dernière cellule de déphasage placée en sortie de la précédente est composée de deux branches 241, 242 d'égales longueurs débouchant sur le dipôle 1. Chaque branche comporte au moins une diode D9, D10 située à égale distance du point B de séparation des deux branches.

Le déphaseur de la figure 3 est un déphaseur à quatre bits de commande capable de produire seize valeurs de déphasage équiréparties dans l'intervalle compris entre 0 et 2π. On peut bien sûr envisager un nombre de cellules de déphasage différent de quatre. Les deux précédentes cellules 23, 24 réalisent des déphasages respectifs de π/2 et π. Les deux premières cellules de la cascade 21, 22 réalisant des déphasages de π/8 et π/4 sont situées le long de la lignes hyperfréquence 33 reliant l'entrée du déphaseur au point d'entrée A de l'avant dernière cellule 23. La première cellule est par exemple composée classiquement de deux lignes « stub » 34, 35 reliant chacune la ligne hyperfréquence 33 à une diode D34, D35. La première cellule comporte par exemple trois « stubs » 36, 37, 38 reliant chacune la ligne hyperfréquence 33 à une diode D36, D37, D38. Les signaux de commande des diodes, fournis par les moyens de commande 31, passent par une ou plusieurs couches de type circuit imprimé associées au circuit triplaque. Les signaux de commande arrivent sur la face avant, qui comporte les diodes, au moyen de trous métallisés puis sont acheminés aux diodes par des pistes conductrices basse fréquence, ces éléments classiques n'étant pas représentés sur la figure 3.

Par le blocage des deux dernières cellules 23, 24 de déphasage π/2 et π, l'isolation obtenue entre le point A d'entrée de l'avant dernière cellule et la sortie du déphaseur, au niveau de l'élément rayonnant 1, peut atteindre 50dB environ, ce qui apporte une bonne protection vis-à-vis de l'extérieur. Cette fonction correspond avantageusement à une fermeture d'une antenne constituée des éléments rayonnant 1 associés aux déphaseurs 2. Cette fonction protège bien évidemment dans les deux sens de propagation du signal. Elle permet donc une grande atténuation des signaux d'étalonnage vers l'extérieur circulant dans l'antenne.

Par la commande des deux cellules d'entrée 21, 22 et de la diode D6, on peut avantageusement diriger la réflexion du signal d'étalonnage ailleurs que vers sa source et/ou dans un coupleur, ce qui permet notamment de protéger des éléments fragiles tels que des limiteurs de puissance mais aussi de minimiser les erreurs d'étalonnage.

Le procédé de fermeture d'antenne selon l'invention peut être mis en oeuvre de façon simple et économique, puisqu'il s'agit principalement d'agir sur les commandes. Pour peu que les moyens de commande 31 soient programmables, le coût matériel est alors pratiquement nul.

Avantageusement, la fermeture d'antenne telle décrite précédemment peut être appliquée dans un procédé de réglage d'une antenne à balayage électronique, dès lors qu'il faut faire circuler dans cette dernière, que ce soit dans ses modules d'émission et/ou de réception ou dans d'autres de ses circuits, des signaux d'étalonnage. Ces signaux d'étalonnage circulent donc dans les circuits de l'antenne, par exemple les modules précités, jusqu'y compris dans les déphaseurs. Ces signaux sont alors protégés, plus particulièrement isolés, vis-à-vis de l'extérieur. Le réglage peut ainsi être effectué en toute sécurité et en toute discrétion.

La description de l'invention a été faite avec un déphaseur comportant des cellules de déphasage à diodes. Ces diodes peuvent néanmoins être remplacées par tout autre composant remplissant la fonction de commutateur entre l'état court-circuit et l'état circuit ouvert, et vice versa.

## Revendications

1. Procédé de fermeture d'une antenne à balayage électronique comportant des éléments rayonnant (1) reliés chacun en amont à un déphaseur hyperfréquence (2), **caractérisé en ce que** le déphaseur (2) comportant des cellules de déphasage à commutateurs (21, 22, 23, 24) en cascade, la dernière cellule étant composée de deux branches (241, 242) débouchant chacune sur l'élément rayonnant et comportant au moins un commutateur (D9, D10), la fermeture de l'antenne est obtenue en commandant les commutateurs de la dernière cellule (24) à l'état passant.

2. Procédé selon la revendication 1, **caractérisé en ce que** la dernière cellule de déphasage (24) produit un déphasage de π lorsque l'une de ses branches est passante et l'autre bloquée.

3. Procédé selon l'une quelconque des revendications précédentes, **caractérisé en ce que** l'avant dernière cellule (23) étant composée de deux branches (231, 232) comportant chacune au moins un commutateur (D6, D7, D8) et se rejoignant en entrée de la dernière cellule (24), les commutateurs des deux branches sont commandés à l'état passant.

4. Procédé selon la revendication 3, **caractérisé en ce que** l'une des branches (232) de l'avant dernière cellule de déphasage (23) comportant deux commutateurs (D6, D7) séparés d'une distance égale à λ/4 où λ est la longueur d'onde moyenne des signaux émis par l'antenne, le commutateur (D6) le plus en amont est commandé à l'état passant alors que le commutateur (D7) situé en aval est commandé à l'état bloqué de façon à créer un déphasage égal à π par rapport à l'état bloqué du commutateur (D6) le plus en amont.

5. Procédé selon la revendication 4, **caractérisé en ce que** l'avant dernière cellule (23) et les cellules de déphasage précédentes (21, 22) sont commandées de façon à contrôler un signal réfléchi par cette avant dernière cellule (23), le contrôle s'effectuant par l'application ou non de déphasages de poids successifs, le poids de déphasage des autres cellules (21, 22) étant doublé par rapport au trajet direct.

6. Procédé selon la revendication 5, **caractérisé en ce que** les poids successifs sont au moins π, π/2 et π/4.

7. Procédé selon l'une quelconque des revendications précédentes, **caractérisé en ce que** l'antenne comporte des modules d'émission et de réception (3) associés à un élément rayonnant (1) ou à un groupe d'éléments rayonnant (1), un déphaseur (2) étant placé entre chaque élément rayonnant et son module d'émission et de réception associé.

8. Procédé de réglage d'une antenne à balayage électronique comportant des éléments rayonnant (1) reliés chacun en amont à un déphaseur hyperfréquence (2) où un signal d'étalonnage circule dans les circuits de l'antenne y compris dans les déphaseurs, **caractérisé en ce qu'**il effectue une fermeture de l'antenne selon l'une quelconque des revendications précédentes.

9. Procédé selon l'une quelconque des revendications précédentes, **caractérisé en ce que** les commutateurs sont des diodes.

10. Déphaseur hyperfréquence comportant des cellules de déphasage (21, 22, 23, 24) à commutateurs en cascade et des moyens de commande (31) des commutateurs à l'état passant ou bloqué, le déphaseur comportant une cellule de déphasage (24) en aval composée de deux branches (241, 242) comportant chacune au moins un commutateur (D9, D10) et constituant la dernière cellule de la cascade susceptible de déboucher sur un élément rayonnant d'antenne (1), **caractérisé en ce qu'**il comporte au moins une cellule de déphasage (23) composée de deux branches (231, 232) comportant chacune au moins un commutateur (D6, D7, D8) et se rejoignant en sortie l'une des deux branches (232) comportant deux commutateurs successifs (D6, D7) séparés d'une distance égale à λ/4 où λ est la longueur d'onde moyenne des signaux émis par l'antenne, la distance du commutateur D6 au point A de séparation des deux branches étant égale à la distance du commutateur D8 de l'autre branche (231) à ce point A, les moyens de commande (31) fermant la sortie du déphaseur en commandant au moins les commutateurs (D9, D10) de la dernière cellule (24) à l'état passant.

11. Déphaseur selon la revendication 10, **caractérisé en ce que** la dernière cellule (24) et l'avant dernière cellule (23) réalisent des déphasages respectifs de π et π/2.

12. Déphaseur selon l'une quelconque des revendications 10 ou 11, **caractérisé en ce que** les moyens de commande (31) ferment la sortie en commandant en outre les commutateurs (D6, D7, D8) de l'avant dernière cellule à l'état passant.

13. Déphaseur selon l'une quelconque des revendications 10 à 12, **caractérisé en qu'**un déphasage de π est obtenu sur un signal réfléchi par l'avant dernière cellule (23) en commandant le commutateur (D6) le plus en amont à l'état passant et le commutateur (D7) situé en aval à l'état bloqué, pour former un déphaseur à N - 1 bits de commande pour le signal réfléchi, N étant le nombre de cellules de déphasages (21, 22, 23, 24).

14. Déphaseur selon l'une quelconque des revendications 10 à 13, **caractérisé en ce que** les commutateurs sont des diodes.

## Claims

1. Method for closing an electronic scanning antenna comprising radiating elements (1) each linked upstream to a microwave phase shifter (2), **characterized in that** the phase shifter (2) comprising phase shift cells with switches (21, 22, 23, 24) in cascade, the last cell being composed of two branches (241, 242) each emerging on the radiating element and comprising at least one switch (D9, D10), the closing of the antenna is obtained by setting the switches of the last cell (24) to the on state.

2. Method according to Claim 1, **characterized in that** the last phase shift cell (24) produces a phase shift of π when one of its branches is on and the other off.

3. Method according to any one of the preceding claims, **characterized in that** the penultimate cell (23) being composed of two branches (231, 232) each comprising at least one switch (D6, D7, D8) and joining up at the input of the last cell (24), the switches of the two branches are set to the on state.

4. Method according to Claim 3, **characterized in that** one of the branches (232) of the penultimate phase shift cell (23) comprising two switches (D6, D7) separated by a distance equal to λ/4 where λ is the mean wavelength of the signals transmitted by the antenna, the switch (D6) furthest upstream is set to the on state whereas the switch (D7) situated downstream is set to the off state so as to create a phase shift equal to π with respect to the off state of the switch (D6) furthest upstream.

5. Method according to Claim 4, **characterized in that** the penultimate cell (23) and the preceding phase shift cells (21, 22) are set in such a way as to regulate a signal reflected by this penultimate cell (23), the regulation being performed by applying or not applying phase shifts of successive weights, the phase shift weight of the other cells (21, 22) being doubled with respect to the direct path.

6. Method according to Claim 5, **characterized in that** the successive weights are at least π, π/2 and π/4.

7. Method according to any one of the preceding claims, **characterized in that** the antenna comprises transmit and receive modules (3) associated with a radiating element (1) or with a group of radiating elements (1), a phase shifter (2) being placed between each radiating element and its associated transmit and receive module.

8. Method for adjusting an electronic scanning antenna comprising radiating elements (1) each linked upstream to a microwave phase shifter (2) where a calibration signal circulates in the circuits of the antenna, including in the phase shifters, **characterized in that** it performs a closing of the antenna according to any one of the preceding claims.

9. Method according to any one of the preceding claims, **characterized in that** the switches are diodes.

10. Microwave phase shifter comprising phase shift cells (21, 22, 23, 24) with switches in cascade and control means (31) for setting the switches to the on or off state, the phase shifter comprising a downstream phase shift cell (24) composed of two branches (241, 242) each comprising at least one switch (D9, D10) and constituting the last cell of the cascade apt to emerge on a radiating antenna element (1), **characterized in that** it comprises at least one phase shift cell (23) composed of two branches (231, 232) each comprising at least one switch (D6, D7, D8) and joining up at the output, one of the two branches (232) comprising two successive switches (D6, D7) separated by a distance equal to λ/4 where λ is the mean wavelength of the signals transmitted by the antenna, the distance from the switch D6 to the point A of separation of the two branches being equal to the distance from the switch D8 of the other branch (231) to this point A, the control means (31) closing the output of the phase shifter by setting at least the switches (D9, D10) of the last cell (24) to the on state.

11. Phase shifter according to Claim 10, **characterized in that** the last cell (24) and the penultimate cell (23) effect respective phase shifts of π and π/2.

12. Phase shifter according to any one of Claims 10 or 11, **characterized in that** the control means (31) close the output by furthermore setting the switches (D6, D7, D8) of the penultimate cell to the on state.

13. Phase shifter according to any one of Claims 10 to 12, **characterized in that** a phase shift of π is obtained on a signal reflected by the penultimate cell (23) by setting the switch (D6) furthest upstream to the on state and the switch (D7) situated downstream to the off state, so as to form a phase shifter with N - 1 control bits for the reflected signal, N being the number of phase shift cells (21, 22, 23, 24).

14. Phase shifter according to any one of Claims 10 to 13, **characterized in that** the switches are diodes.

## Patentansprüche

1. Verfahren zum Schließen einer Antenne mit elektronischer Abtastung, die Strahlungselemente (1) aufweist, denen je ein Höchstfrequenz-Phasenschieber (2) vorgeschaltet ist, **dadurch gekennzeichnet, dass**, da der Phasenschieber (2) Phasenverschiebungszellen mit Schaltern (21, 22, 23, 24) in Kaskadenschaltung aufweist, wobei die letzte Zelle aus zwei Zweigen (241, 242) besteht, die je am Strahlungselement münden und mindestens einen Schalter (D9, D10) aufweisen, das Schließen der Antenne durch Steuern der Schalter der letzten Zelle (24) in den leitenden Zustand erhalten wird.

2. Verfahren nach Anspruch 1, **dadurch gekennzeichnet, dass** die letzte Phasenverschiebungszelle (24) eine Phasenverschiebung um π erzeugt, wenn einer ihrer Zweige leitend und der andere gesperrt ist.

3. Verfahren nach einem der vorhergehenden Ansprüche, **dadurch gekennzeichnet, dass**, da die vorletzte Zelle (23) aus zwei Zweigen (231, 232) besteht, die je mindestens einen Schalter (D6, D7, D8) aufweisen und sich am Eingang der letzten Zelle (24) vereinen, die Schalter der zwei Zweige in den leitenden Zustand gesteuert werden.

4. Verfahren nach Anspruch 3, **dadurch gekennzeichnet, dass**, da einer der Zweige (232) der vorletzten Phasenverschiebungszelle (23) zwei Schalter (D6, D7) aufweist, die um einen Abstand gleich λ/4 getrennt sind, wobei λ die mittlere Wellenlänge der von der Antenne gesendeten Signale ist, der am weitesten vorne liegende Schalter (D6) in den leitenden Zustand gesteuert wird, während der nachgeschaltete Schalter (D7) in den gesperrten Zustand gesteuert wird, um eine Phasenverschiebung gleich π bezüglich des gesperrten Zustands des am weitesten vorne liegenden Schalters (D6) zu erzeugen.

5. Verfahren nach Anspruch 4, **dadurch gekennzeichnet, dass** die vorletzte Zelle (23) und die vorhergehenden Phasenverschiebungszellen (21, 22) gesteuert werden, um ein von dieser vorletzten Zelle (23) reflektiertes Signal zu regeln, wobei die Regelung durch Anwenden oder nicht von Phasenverschiebungen aufeinanderfolgender Gewichtungen durchgeführt wird, wobei die Phasenverschiebungs-Gewichtung der anderen Zellen (21, 22) bezüglich der direkten Strecke verdoppelt wird.

6. Verfahren nach Anspruch 5, **dadurch gekennzeichnet, dass** die aufeinanderfolgenden Gewichtungen mindestens π, π/2 und π/4 betragen.

7. Verfahren nach einem der vorhergehenden Ansprüche, **dadurch gekennzeichnet, dass** die Antenne Sende- und Empfangsmodule (3) aufweist, die einem Strahlungselement (1) oder einer Gruppe von Strahlungselementen (1) zugeordnet sind, wobei ein Phasenschieber (2) zwischen jedem Strahlungselement und seinem zugeordneten Sende- und Empfangsmodul angeordnet ist.

8. Verfahren zur Einstellung einer Antenne mit elektronischer Abtastung, die Strahlungselemente (1) aufweist, welche je mit einem vorgeschalteten Höchstfrequenz-Phasenschieber (2) verbunden sind, wobei ein Kalibriersignal in den Schaltkreisen der Antenne, einschließlich in den Phasenschiebern, zirkuliert, **dadurch gekennzeichnet, dass** es ein Schließen der Antenne nach einem der vorhergehenden Ansprüche durchführt.

9. Verfahren nach einem der vorhergehenden Ansprüche, **dadurch gekennzeichnet, dass** die Schalter Dioden sind.

10. Höchstfrequenz-Phasenschieber, der Phasenverschiebungszellen (21, 22, 23, 24) mit Schaltern in Kaskadenschaltung und Einrichtungen (31) zum Steuern der Schalter in den leitenden oder gesperrten Zustand aufweist, wobei der Phasenschieber eine nachgeschaltete Phasenverschiebungszelle (24) aufweist, die aus zwei Zweigen (241, 242) besteht, die je mindestens einen Schalter (D9, D10) aufweisen, und die letzte Zelle der Kaskade bildet, die an einem Antennen-Strahlungselement (1) münden kann, **dadurch gekennzeichnet, dass** er mindestens eine Phasenverschiebungszelle (23) aufweist, die aus zwei Zweigen (231, 232) besteht, die je mindestens einen Schalter (D6, D7, D8) aufweisen und sich am Ausgang vereinen, wobei einer der zwei Zweige (232) zwei aufeinanderfolgende Schalter (D6, D7) aufweist, die um einen Abstand gleich λ/4 getrennt sind, wobei λ die mittlere Wellenlänge der von der Antenne gesendeten Signale ist, wobei der Abstand des Schalters D6 zum Punkt A der Trennung der zwei Zweige gleich dem Abstand des Schalters D8 des anderen Zweigs (231) zu diesem Punkt A ist, wobei die Steuereinrichtungen (31) den Ausgang des Phasenschiebers verschließen, indem mindestens die Schalter (D9, D10) der letzten Zelle (24) in den leitenden Zustand gesteuert werden.

11. Phasenschieber nach Anspruch 10, **dadurch gekennzeichnet, dass** die letzte Zelle (24) und die vorletzte Zelle (23) Phasenverschiebungen von π bzw. π/2 durchführen.

12. Phasenschieber nach einem der Ansprüche 10 oder 11, **dadurch gekennzeichnet, dass** die Steuereinrichtungen (31) den Ausgang verschließen, indem sie außerdem die Schalter (D6, D7, D8) der vorletzten Zelle in den leitenden Zustand steuern.

13. Phasenschieber nach einem der Ansprüche 10 bis 12, **dadurch gekennzeichnet, dass** eine Phasenverschiebung um π an einem von der vorletzten Zelle (23) reflektierten Signal erhalten wird, indem der am weitesten vorne liegende Schalter (D6) in den leitenden Zustand und der nachgeschaltete Schalter (D7) in den gesperrten Zustand gesteuert wird, um einen Phasenschieber mit N - 1 Steuerbits für das reflektierte Signal zu bilden, wobei N die Anzahl von Phasenverschiebungszellen (21, 22, 23, 24) ist.

14. Phasenschieber nach einem der Ansprüche 10 bis 13, **dadurch gekennzeichnet, dass** die Schalter Dioden sind.
